# EUROPÄISCHE PATENTSCHRIFT

(11) **EP 1 167 699 B1**
(45) Veröffentlichungstag und Bekanntmachung des Hinweises auf die Patenterteilung: **28.09.2005**
(21) Anmeldenummer: 00113470.9
(22) Anmeldetag: 26.06.2000
(51) Int. Cl.: F01L 1/32

(54) **Ventildrehvorrichtung**
Valve rotating device
Dispositif pour la rotation des soupapes

(43) Veröffentlichungstag der Anmeldung: 02.01.2002
(73) Patentinhaber: TRW Deutschland GmbH, 30890 Barsinghausen (DE)
(72) Erfinder: Schneider, Fabrice, Dipl.-Ing., 30890 Barsinghausen (DE); Suknjaic, Valentina, 31785 Hameln (DE)
(74) Vertreter: Jabbusch, Matthias

(56) Entgegenhaltungen:
- DE-A- 1 811 403
- DE-A- 2 155 363
- US-A- 2 806 460
- US-A- 2 827 029

## Beschreibung

Die Erfindung betrifft eine Ventildrehvorrichtung mit einem Grundkörper und einem zum Grundkörper koaxial angeordneten Deckel, auf welchem sich die Ventilfeder abstützt, unter Verwendung von Wälzkörpem die mit Hilfe eines zwischen dem Grundkörper und dem Deckel angeordneten ringförmigen Federelements und der Ventilfederkraft über konzentrisch in schrägen Taschen des Grundkörpers angeordnete Laufbahnen abrollen und eine Drehung des Ventils während seiner axialen Bewegung erzeugen, wobei der Deckel aus zwei koaxial angeordneten Teilen besteht, von welchen der dem ringförmig Federelement zugewandte Teil am Grundkörper geführt und der der Ventilfeder zugewandte und als dessen Widerlager dienende Teil ungeführt bzw. berührungslos zum Grundkörper gehalten ist.

Eine Ventildrehvorrichtung dieser Art ist aus der US 2 806 460 A bekannt.

In dem Grundkörper sind mehrere in Umfangsrichtung orientierte Taschen angeordnet. In jeder Tasche wird durch eine tangential wirkende Schraubenfeder eine Stahlkugel an das obere Ende der schrägen Taschenlaufbahn gedrückt. Auf dem Innenrand des Grundkörpers stützt sich das ringförmige Federelement, im allgemeinen eine Tellerfeder, ab, über die zur Einleitung der Ventilfederkräfte ein Deckel greift. Öffnet das Ventil, so wird die Tellerfeder durch die ansteigende Ventilfederkraft abgeflacht. Dabei belastet sie die in den Taschen des Grundkörpers befindlichen Kugeln, zwingt diese zum Abrollen auf ihren schrägen Laufbahnen und rollt selbst, also in Umfangsrichtung, auf den Kugeln ab. Die von der Tellerfeder so erzeugte Drehbewegung des Grundkörpers und des mit diesem verbundenen Ventils entspricht dem doppelten Rollweg einer Kugel.

Bei der bekannten Ventildrehvorrichtung werden die Seitenkräfte, die durch die Ventilfeder entstehen, von den Grundkörpertaschen, den Kugeln und einer Tellerfederrille aufgenommen. Es entsteht ein erheblicher Verschleiß an den genannten Komponenten. Ein weiteres Problem können auftretende Schwingungen vor allem der Tellerfeder sein, die dazu führen, daß sich die Kugeln in die Laufbahnen der Grundkörpertaschen einarbeiten, mit der Folge örtlicher Ausbrökelungen. Dadurch wird die Kugelbewegung gehemmt und allmählich ganz unterbunden.

Ziel der Erfindung ist es, diese Nachteile der Ventildrehvorrichtung zu beseitigen. Es stellt sich die Aufgabe, eine eingangs genannte Ventildrehvorrichtung zu schaffen, deren Verschleiß in den Grundkörpertaschen, an den Kugeln und an der Tellerfeder durch geringere Federbeanspruchungen wesentlich zu verringern.

Die Erfindung löst die Aufgabe dadurch, daß die Ventilfederkraft durch abgerundete oder gewölbte Deckelränder, mit welchen die Deckelteile ineinanderfassen und einander berühren, auf das ringförmige Federelement übertragbar ist.

Zunächst ist der Verschluß, der vornehmlich durch die von der Ventilfeder verursachten Seitenkräfte entsteht, wesentlich reduziert. Eine Versetzung zwischen der Ventilfederachse und der Ventilachse wird weitgehend kompensiert.

Erfindungsgemäß vorgesehen ist, den am Grundkörper geführten Deckelteil und den ungeführt zum Grundkörper gehaltenen Deckelteil mit einem zentrierenden Rand durch Wölbungen der Deckelränder zu versehen. Mit diesen gewölbten Randteilen können die Deckel ineinanderfassen und die Ventilfederkraft übertragen. Es entsteht eine gelenkartige Verbindung der Deckelteile mit einer kreisförmigen Linienberührung. Dadurch werden die Seitenkräfte der Ventilfedern nicht unmittelbar in den Grundkörper übertragen, sondern der als Ventilfederauflage dienende Deckelteil wird mit zunehmender Belastung durch die Ventilfedern beim Öffnen des Ventils so ausgerichtet, daß die Wirkung der seitlichen Federkräfte erheblich reduziert oder vollständig aufgehoben werden.

Vorzugsweise ist der als Ventilfederauflage dienende Deckelteil mit einem konkaven Randbereich und der am Grundkörper geführte, der Tellerfeder benachbarte Deckelteil mit einer konvexen Wölbung am Rand versehen.

In der Zeichnung sind zwei Ausführungsbeispiele der Erfindung dargestellt und nachstehend erläutert. Es zeigen:
- Figur 1: eine Ventildrehvorrichtung im Querschnitt mit Deckelteilen zur Vermeidung seitlicher Ventilfederkräfte, und
- Figur 2: den Querschnitt durch eine Ventildrehvorrichtung mit Konstruktionsmerkmalen zur Vermeidung des Verschleisses durch Ventilfederseitenkräfte und durch Federschwingungen.

Die generell mit 1 bezeichnete Ventildrehvorrichtung der Figur 1 zeigt einen Grundkörper 2 mit Laufbahnen 3 in Taschen des Grundkörpers, die sich in Umfangsrichtung erstrecken und durch eine Neigung Schrägen bilden, auf welchen Kugeln 4 bei wechselnden Belastungen abrollen können. Die Kugeln 4 werden von einer Tellerfeder 5 abgedeckt, die sich mit ihrem Innenrand am Grundkörper 2 und mit ihrem Außenrand auf dem Ventildeckel abstützt. Dieser besteht aus den Deckelteilen 6 und 7. Sie sind koaxial angeordnet. Der obere, der Tellerfeder zugewandte Deckelteil 6 ist mit einer Schulter 8 zur Führung am Grundkörper versehen. Am äußeren Rand befindet sich eine konvexe Wölbung 9, mit der der Deckelteil 6 in einen konkav gewölbten Randbereich 10 des der Auflage der Ventilfeder 11 dienenden Deckelteils 7 faßt. Dadurch ist die Ventilfederkraftübertragung auf den Randbereich der Deckelteile 6 und 7 beschränkt. Bei zunehmender Federkraft wird eine Ausrichtung des Deckelteils 7 eingeleitet und dadurch Verschleiß durch Federseitenkräfte weitgehend vermieden.

Bei dem gezeigten Beispiel wird die Ventilfederkraft in den Ventilschaft 12 durch klemmende Ventilkegelstücke 13, die in einer konischen Zentralbohrung 14 des Grundkörpers sitzen, geleitet.

Die Ausführung nach der Figur 2 ist geeignet, sowohl Verschleiß durch seitlich wirkende Kräfte der Ventilfeder 11 als auch durch Schwingungen der Tellerfeder 5 zu reduzieren. Für die Führung am Grundkörper 2 sorgt der Deckelteil 36 mit seiner Schulter 39. Für eine vollflächige, schwingungsdämpfende Isolierung zwischen dem Deckelteil 36 und dem Deckelteil 37, an welchem die Ventilfeder 11 anliegt, sorgt das aus elastomerem Material bestehende Element 34 mit einer Schulter 35 an seinem Innenrand.

## Patentansprüche

1. Ventildrehvorrichtung mit einem Grundkörper (2) und einem zum Grundkörper (2) koaxial angeordneten Deckel, auf welchem sich die Ventilfeder (11) abstützt, unter Verwendung von Wälzkörpern, die mit Hilfe eines zwischen dem Grundkörper (2) und dem Deckel angeordneten ringförmigen Federelements (5) und der Ventilfederkraft über konzentrisch in schrägen Taschen des Grundkörpers (2) angeordnete Laufbahnen abrollen und eine Drehung des Ventils während seiner axialen Bewegung erzeugen, wobei der Deckel aus zwei koaxial angeordneten Teilen (6, 7) besteht, von welchen der dem ringförmigen Federelement zugewandte Teil (6) am Grundkörper (2) geführt und der der Ventilfeder (11) zugewandte und als dessen Widerlager dienende Teil (7) ungeführt zum Grundkörper (2) gehalten ist,
**dadurch gekennzeichnet,**
**daß** die Ventilfederkraft durch abgerundete oder gewölbte Deckelränder (9, 10), mit welchen die Deckelteile (6, 7) ineinanderfassen und einander berühren, auf das ringförmige Federelement (5) übertragbar ist.

2. Ventildrehvorrichtung nach Anspruch 1, **dadurch gekennzeichnet, daß** der Rand (9) des dem ringförmigen Federelement zugewandten Deckelteils (6) konvex und der Rand des der Ventilfeder zugewandten Deckelteils (7) konkav ausgebildet ist.

3. Ventildrehvorrichtung nach Anspruch 1 oder 2, **dadurch gekennzeichnet, daß** der am Grundkörper (2) geführte Deckelteil (6) mit einer Ringschulter (8) am Grundkörper anliegt.

## Claims

1. A valve rotation device with a base body (2) and a cover arranged coaxially with the base body (2), on which cover the valve spring (11) rests, with the use of roll bodies which, with the aid of an annular spring element (5) arranged between the base body (2) and the cover and of the valve spring tension, roll away via running paths arranged concentrically in inclined pockets of base body (2) and produce a rotation of the valve during its axial motion, whereby the cover comprises two axially arranged parts (6, 7), whereof the part (6) facing the annular spring element is guided at the base body (2) and the part (7) facing the valve spring (11) and serving as its counterbearing is held unguided to the base body (2),
**characterised in that**
the valves spring tension can be transmitted to the annular spring element (5) through rounded-off or curved cover edges (9, 10), with which the cover parts (6, 7) engage with one another or touch one another.

2. The valve rotation device according to claim 1, **characterised in that** the edge (9) of the cover part (6) facing the annular spring element is designed convex and the edge of the cover part (7) facing the valve spring is designed concave.

3. The valve rotation device according to claim 1 or 2, **characterised in that** the cover part (6) guided at the base body (2) lies with a circular shoulder (8) against the base body.

## Revendications

1. Dispositif de rotation de soupape, comprenant un corps de base (2) et un couvercle qui est disposé coaxialement par rapport à celui-ci et sur lequel s'appuie le ressort de soupape (11), utilisant des corps de roulement qui roulent sur des voies de roulement disposées de manière concentrique dans des poches inclinées du corps de base (2) grâce à un élément élastique annulaire (5) disposé entre le corps de base (2) et le couvercle et grâce à la force du ressort de soupape, et qui produisent une rotation de la soupape pendant son mouvement axial, le couvercle se composant de deux parties (6, 7) disposées coaxialement, la partie (6) tournée vers l'élément élastique annulaire étant fixée de manière guidée sur le corps de base (2) tandis que la partie (7) tournée vers le ressort de soupape (11) et servant de butée pour celle-ci est fixée de manière non guidée sur le corps de base (2),
**caractérisé en ce que** la force de ressort de soupape est apte à être transmise à l'élément élastique annulaire (5) grâce à des bords de couvercle arrondis ou bombés (9, 10) avec lesquels les parties de couvercle (6, 7) s'emboîtent et se touchent.

2. Dispositif de rotation de soupape selon la revendication 1, **caractérisé en ce que** le bord (9) de la partie de couvercle (6) tournée vers l'élément élastique annulaire est convexe tandis que le bord de la partie de couvercle (7) tournée vers le ressort de soupape est concave.

3. Dispositif de rotation de soupape selon la revendication 1 ou 2, **caractérisé en ce que** la partie de couvercle (6) guidée sur le corps de base (2) est appliquée contre celui-ci avec un épaulement annulaire (8).
